# EUROPÄISCHE PATENTANMELDUNG

(11) **EP 2 958 344 A1**
(43) Veröffentlichungstag der Anmeldung: **23.12.2015**
(21) Anmeldenummer: 15001753.1
(22) Anmeldetag: 15.06.2015
(51) Int. Cl.: H04R 29/00, G08B 29/02, G08C 25/04

(54) **VERFAHREN UND ANORDNUNG ZUR ÜBERPRÜFUNG EINES SIGNALPFADES SOWIE DEREN VERWENDUNG**

(30) Priorität: 13.06.2014 DE 102014108397
(71) Anmelder: Funkwerk Information Technologies Karlsfeld GmbH, 85757 Karlsfeld (DE)
(72) Erfinder: Klose, Bernd, 71679 Asperg (DE); Mellmann, Felix, 80339 München (DE)
(74) Vertreter: Grape & Schwarzensteiner

(57) **Zusammenfassung**

Die vorliegende Erfindung betrifft ein Verfahren zur Überprüfung eines Signalpfades zur Verarbeitung von Signalen (24, 24'), umfassend folgende Schritte: Aufprägen eines Codes auf ein Signal (24) und Abspeichern dessen in einer Datei, Anfordern des Signals (24) mit aufgeprägtem Code von einer Signalquelle (28) durch eine sichere Steuerungsvorrichtung (30), Verarbeiten des angeforderten Signals (24) mit aufgeprägtem Code durch eine Verarbeitungsvorrichtung (32, 32') und Weiterleiten des verarbeiteten Signals (24') mit aufgeprägtem Code an eine Signalsenke (34), Zuführen des Signals (24') mit aufgeprägtem Code von der Signalsenke (34) an die sichere Steuerungsvorrichtung (30), Empfangen und Erfassen des von der Signalsenke (34) zugeführten Signals (24') mit aufgeprägtem Code durch die sichere Steuerungsvorrichtung (30), Vergleichen und Auswerten des aufgeprägten Codes des erfassten Signals (24') mit einem dem angeforderten Signal (24) zugeordneten, in der sicheren Steuerungsvorrichtung (30) bereitgestellten und/oder hinterlegten Code durch die sichere Steuerungsvorrichtung (30), Erzeugen und Ausgeben einer Diagnosemeldung über den störungsfreien/störungshaften Zustand des Signals (24) durch die sichere Steuerungsvorrichtung (30) in Antwort auf die Auswertung des Vergleiches zwischen den zwei Codes, Zurücksetzen oder Unterbrechen einer Überwachungsvorrichtung (48) zur Überwachung der Funktion von einer sicheren Steuerung und Versorgungsspannungen in Antwort auf die Auswertung des Vergleiches zwischen den zwei Codes, und Ansteuern und Abschalten eines Relais (50) durch die sichere Steuerungsvorrichtung (30) und die Überwachungsvorrichtung (48) zur Aktivierung einer Ausgabevorrichtung (14) zum Ausgeben des Signals (24'), eine entsprechende Anordnung und deren Verwendung.

## Beschreibung

Die Erfindung betrifft ein Verfahren und eine Anordnung zur Überprüfung eines Signalpfades zur Verarbeitung von Signalen bzw. zur sicheren Steuerung und Ausgabe von wenigstens einer gespeicherten Sprachansage mittels einer nicht sicheren Datenverarbeitungsvorrichtung auf Anforderung, sowie deren Verwendung.

Derartige Verfahren und Anordnungen sind allgemein bekannt. Solche Verfahren und Anordnungen werden zum Beispiel auf Schienenfahrzeugen als Teil von Fahrgastinformationssystemen (FIS) im Allgemeinen und Evakuierungssystemen im Besonderen verwendet, um Warnhinweise oder sonstige Durchsagen in Form von digital gespeicherten Sprachansagen oder externen Schallquellen auf Anforderung auszugeben. Um sicherheitsrelevanten Funktionsprofilen und -anforderungen und hohen Qualitätsstandards bezüglich der Sprachansagen zu genügen, basieren die Verfahren und Anordnungen gemäß bisherigem Stand der Technik ausschließlich auf digitalen Funktionsgruppen, die über einen sicheren Rechner überwacht werden, was ausgesprochen kostenintensiv ist.

Der Erfindung liegt daher die Aufgabe zugrunde, ein Verfahren und eine Anordnung zur Überprüfung eines Signalpfades zur Verarbeitung von Signalen bzw. zur sicheren Steuerung und Ausgabe von wenigstens einer gespeicherten Sprachansage mittels einer nicht sicheren Datenverarbeitungsvorrichtung auf Anforderung zur Verfügung zu stellen, welche/s konstruktiv besonders einfach, schnell arbeitend, zugleich zuverlässig, mithin ausgesprochen störungs- sowie ausfallsicher, sowie darüber hinaus sehr kostengünstig sind, sowie deren Verwendung bereitzustellen.

Diese Aufgabe wird in verfahrenstechnischer Hinsicht durch die Merkmale des Anspruchs 1 bzw. 2 gelöst.

Demnach ist durch die Ausgestaltung des erfindungsgemäßen Verfahrens zur Überprüfung eines Signalpfades zur Verarbeitung von Signalen nach Anspruch 1, umfassend folgende Schritte:
a) Aufprägen eines Codes auf ein Signal und Abspeichern dessen in einer Datei,
b) Anfordern des Signals mit aufgeprägtem Code von einer Signalquelle durch eine sichere Steuerungsvorrichtung bzw. einen sicheren Rechner,
c) Verarbeiten des angeforderten Signals mit aufgeprägtem Code durch eine Verarbeitungsvorrichtung und Weiterleiten des verarbeiteten Signals mit aufgeprägtem Code an eine Signalsenke,
d) Zuführen des Signals mit aufgeprägtem Code von der Signalsenke an die sichere Steuerungsvorrichtung,
e) Empfangen und Erfassen des von der Signalsenke zugeführten Signals mit aufgeprägtem Code durch die sichere Steuerungsvorrichtung,
f) Vergleichen und Auswerten des aufgeprägten Codes des erfassten Signals mit einem dem angeforderten Signal zugeordneten, in der sicheren Steuerungsvorrichtung bereitgestellten und/oder hinterlegten Code durch die sichere Steuerungsvorrichtung,
g) Erzeugen und Ausgeben einer Diagnosemeldung über den störungsfreien/störungshaften Zustand des Signals durch die sichere Steuerungsvorrichtung in Antwort auf die Auswertung des Vergleiches zwischen den zwei Codes,
h) Zurücksetzen oder Unterbrechen einer Überwachungsvorrichtung zur Überwachung der Funktion von einer sicheren Steuerung und Versorgungsspannungen in Antwort auf die Auswertung des Vergleiches zwischen den zwei Codes, und
i) Ansteuern und Abschalten eines Relais durch die sichere Steuerungsvorrichtung und die Überwachungsvorrichtung zur Aktivierung einer Ausgabevorrichtung zum Ausgeben des Signals,
ein konstruktiv besonders einfaches, zudem unmittelbar ansprechendes und damit schnell arbeitendes Verfahren insgesamt erreicht. In diesem Zusammenhang ist neben dem wesentlichen Aspekt einer hohen Betriebssicherheit und -zuverlässigkeit von ganz besonderem Vorteil, dass bei dem Verfahren nach der Erfindung neben digitalen Funktionsgruppen auch herkömmliche analoge Funktionsgruppen zum Einsatz kommen (können). Damit einhergehend lassen sich die Anforderungen an äußerst hochleistungsfähige Hard- und Software - wie im bisherigen Stand der Technik - erheblich absenken, ohne die Betriebssicherheit und -zuverlässigkeit nachteilig zu beeinflussen. Nicht zuletzt hieraus resultierend lässt sich zugleich ein ausgesprochen kostengünstiges Verfahren erhalten.

Gleiches gilt uneingeschränkt für die Ausgestaltung des dazu alternativen erfindungsgemäßen Verfahrens zur sicheren Steuerung und Ausgabe von wenigstens einer Sprachansage mittels einer nicht sicheren Datenverarbeitungsvorrichtung auf Anforderung entsprechend Anspruch 2, umfassend folgende Schritte:
a) Aufprägen eines Codes auf eine der wenigstens einen gespeicherten Sprachansage und Abspeichern dessen in einer Speichereinrichtung,
b) Anfordern der gespeicherten Sprachansage mit aufgeprägtem Code aus der Speichereinrichtung durch eine sichere Steuerungsvorrichtung bzw. einen sicheren Rechner,
c) Ausgeben der gespeicherten Sprachansage mit aufgeprägtem Code an einen Verstärker und Verstärken der gespeicherten Sprachansage mit aufgeprägtem Code durch den Verstärker,
d) Zuführen der verstärkten Sprachansage mit aufgeprägtem Code von dem Verstärker an die sichere Steuerungsvorrichtung,
e) Empfangen und Erfassen der von dem Verstärker zugeführten Sprachansage mit aufgeprägtem Code durch die sichere Steuerungsvorrichtung,
f) Vergleichen und Auswerten des aufgeprägten Codes der erfassten Sprachansage mit einem der angeforderten Sprachansage zugeordneten, in der sicheren Steuerungsvorrichtung bereitgestellten und/oder hinterlegten Code durch die sichere Steuerungsvorrichtung,
g) Erzeugen und Ausgeben einer Diagnosemeldung über den störungsfreien/störungshaften Zustand der Sprachansage durch die sichere Steuerungsvorrichtung in Antwort auf die Auswertung des Vergleiches zwischen den zwei Codes,
h) Zurücksetzen oder Unterbrechen einer Überwachungsvorrichtung zur Überwachung der Funktion von einer sicheren Steuerung und Versorgungsspannungen in Antwort auf die Auswertung des Vergleiches zwischen den zwei Codes, und
i) Ansteuern und Abschalten eines Relais durch die sichere Steuerungsvorrichtung und die Überwachungsvorrichtung zur Aktivierung einer Ausgabevorrichtung zum Ausgeben der Sprachansage.

Weitere ganz besonders vorteilhafte Einzelheiten der erfindungsgemäßen Verfahren sind in den Ansprüchen 2 bis 14 beschrieben.

Von ganz wesentlicher Bedeutung für die Erfindung sind die Maßnahmen des Anspruchs 3, wonach der Code auf das Signal oder auf die Sprachansage untrennbar aufgeprägt wird. Damit ist sichergestellt, dass das Signal oder die Sprachansage und der jeweilig aufgeprägte Code unverlierbar zueinander sind.

Weiterhin liegt es im Rahmen der Erfindung, dass der Code nach Anspruch 4 auf das Signal oder auf die Sprachansage in modulierter Form aufgeprägt wird. Vorzugsweise kann dies in modulierter Form in einem nicht-hörbaren Bereich erfolgen.

Erfindungsgemäß ist nach Anspruch 5 vorgesehen, dass wenigstens ein Signal oder wenigstens eine Sprachansage mit einem aufgeprägten Code in einer Speichereinrichtung hinterlegt und/oder in einer Signalquelle bereitgestellt wird, wobei jedes Signal oder jede Sprachansage durch einen aufgeprägten einmaligen Code gemäß Schritt a) individualisiert wird.

Einer weiteren Erhöhung der Sicherheit dienen die Maßnahmen des Anspruchs 6. Danach wird/werden die Datei/en mit dem Signal oder der Sprachansage und dem aufgeprägten Code auf die richtige Zuordnung von Signal oder Sprachansage und aufgeprägtem Code validiert. Die Validierung wird dabei zweckmäßigerweise nach sicherheitstechnischen Aspekten und Anforderungen vorgenommen.

Von besonderer Bedeutung für die Erreichung des Sicherheitsziels des Evakuierungssystems sind die Merkmale des Anspruchs 7. Demnach wird das Signal mit aufgeprägtem Code von einer Signalquelle oder die gespeicherte Sprachansage mit aufgeprägtem Code aus einer Speichereinrichtung durch eine sichere Steuerungsvorrichtung gemäß Schritt b) zyklisch zur Funktionsprüfung des Evakuierungssystems angefordert.

Darüber hinaus ist erfindungsgemäß weiterhin vorgesehen, dass das Signal mit aufgeprägtem Code nach Anspruch 8 von der Signalsenke oder die verstärkte Sprachansage mit aufgeprägtem Code von dem Verstärker gemäß Schritt d) der sicheren Steuerungsvorrichtung über eine Filter- und/oder Demodulationsvorrichtung zugeführt wird.

Vorteilhafterweise wird das Signal mit aufgeprägtem Code entsprechend Anspruch 9 von der Signalsenke oder die verstärkte Sprachansage mit aufgeprägtem Code von dem Verstärker gemäß Schritt d) einer Signalauswertungseinrichtung der sicheren Steuerungsvorrichtung zugeführt.

Darüber hinaus liegt es im Rahmen der Erfindung, dass das von der Signalquelle zugeführte Signal mit aufgeprägtem Code oder die von dem Verstärker zugeführte Sprachansage mit aufgeprägtem Code gemäß Schritt e) nach Anspruch 10 durch eine Signalauswertungseinrichtung der sicheren Steuerungsvorrichtung empfangen und erfasst wird.

Der aufgeprägte Code des erfassten Signals oder der aufgeprägte Code der erfassten Sprachansage gemäß Schritt f) wird erfindungsgemäß nach Anspruch 11 mit einem dem angeforderten Signal oder der angeforderten Sprachansage zugeordneten, in einer Signalauswertungseinrichtung der sicheren Steuerungsvorrichtung bereitgestellten und/oder hinterlegten Code durch eine Signalauswertungseinrichtung der sicheren Steuerungsvorrichtung verglichen und ausgewertet.

Des Weiteren wird die Diagnosemeldung über den störungsfreien/störungshaften Zustand des Signals oder der Sprachansage gemäß Schritt g) nach Anspruch 12 durch eine Diagnoseeinrichtung der sicheren Steuerungsvorrichtung in Antwort auf die Auswertung des Vergleiches zwischen den zwei Codes erzeugt und ausgegeben.

In vorteilhafter Weise wird das Relais gemäß Schritt i) entsprechend Anspruch 13 durch eine Diagnoseeinrichtung der sicheren Steuerungsvorrichtung und die Überwachungsvorrichtung zur Aktivierung einer Ausgabevorrichtung zum Ausgeben des Signals oder der Sprachansage angesteuert und mit Strom versorgt.

Nach Anspruch 14 wird das Relais gemäß Schritt i) vorzugsweise angezogen, wenn das Relais durch die sichere Steuerungsvorrichtung und die Überwachungsvorrichtung gleichzeitig angesteuert und mit Strom versorgt wird.

Des Weiteren wird diese Aufgabe in vorrichtungstechnischer Hinsicht durch die Merkmale des Anspruchs 15 bzw. 16 gelöst.

Demnach umfasst die erfindungsgemäße Ausgestaltung der erfindungsgemäßen Anordnung zur Überprüfung eines Signalpfades zur Verarbeitung von Signalen nach Anspruch 15 eine Einrichtung zum Aufprägen eines Codes auf ein Signal und Abspeichern dessen in einer Datei, eine sichere Steuerungsvorrichtung bzw. einen sicheren Rechner zum Anfordern des Signals mit aufgeprägtem Code von einer Signalquelle, eine Einrichtung zum Verarbeiten des angeforderten Signals mit aufgeprägtem Code und Weiterleiten des verarbeiteten Signals mit aufgeprägtem Code an eine Signalsenke, eine Einrichtung zum Zuführen des Signals mit aufgeprägtem Code von der Signalsenke an die sichere Steuerungsvorrichtung, eine Einrichtung zum Empfangen und Erfassen des von der Signalsenke zugeführten Signals mit aufgeprägtem Code durch die sichere Steuerungsvorrichtung, eine Einrichtung zum Vergleichen und Auswerten des aufgeprägten Codes des erfassten Signals mit einem dem angeforderten Signal zugeordneten, in der sicheren Steuerungsvorrichtung bereitgestellten und/oder hinterlegten Code durch die sichere Steuerungsvorrichtung, eine Einrichtung zum Erzeugen und Ausgeben einer Diagnosemeldung über den störungsfreien/störungshaften Zustand des Signals durch die sichere Steuerungsvorrichtung in Antwort auf die Auswertung des Vergleiches zwischen den zwei Codes, eine Einrichtung zum Zurücksetzen oder Unterbrechen einer Überwachungsvorrichtung zur Überwachung der Funktion von einer sicheren Steuerung und Versorgungsspannungen in Antwort auf die Auswertung des Vergleiches zwischen den zwei Codes, und eine Einrichtung zum Ansteuern und Abschalten eines Relais durch die sichere Steuerungsvorrichtung und die Überwachungsvorrichtung zur Aktivierung einer Ausgabevorrichtung zum Ausgeben des Signals.

Die Anordnung zur sicheren Steuerung und Ausgabe von wenigstens einer Sprachansage mittels einer nicht sicheren Datenverarbeitungsvorrichtung bzw. Verstärker auf Anforderung umfasst entsprechend Anspruch 16 eine Einrichtung zum Aufprägen eines Codes auf eine der wenigstens einen Sprachansage und Abspeichern dessen in einer Speichereinrichtung, eine sichere Steuerungsvorrichtung zum Anfordern der gespeicherten Sprachansage mit aufgeprägtem Code aus der Speichereinrichtung, eine Einrichtung zum Ausgeben der gespeicherten Sprachansage mit aufgeprägtem Code an einen Verstärker und Verstärken der gespeicherten Sprachansage mit aufgeprägtem Code durch den Verstärker, eine Einrichtung zum Zuführen der verstärkten Sprachansage mit aufgeprägtem Code von dem Verstärker an die sichere Steuerungsvorrichtung, eine Einrichtung zum Empfangen und Erfassen der von dem Verstärker zugeführten Sprachansage mit aufgeprägtem Code durch die sichere Steuerungsvorrichtung, eine Einrichtung zum Vergleichen und Auswerten des aufgeprägten Codes der erfassten Sprachansage mit einem der angeforderten Sprachansage zugeordneten, in der sicheren Steuerungsvorrichtung bereitgestellten und/oder hinterlegten Code durch die sichere Steuerungsvorrichtung, eine Einrichtung zum Erzeugen und Ausgeben einer Diagnosemeldung über den störungsfreien/ störungshaften Zustand der Sprachansage durch die sichere Steuerungsvorrichtung in Antwort auf die Auswertung des Vergleiches zwischen den zwei Codes, eine Einrichtung zum Zurücksetzen oder Unterbrechen einer Überwachungsvorrichtung zur Überwachung der Funktion von einer sicheren Steuerung und Versorgungsspannungen in Antwort auf die Auswertung des Vergleiches zwischen den zwei Codes, und eine Einrichtung zum Ansteuern und Abschalten eines Relais durch die sichere Steuerungsvorrichtung und die Überwachungsvorrichtung zur Aktivierung einer Ausgabevorrichtung zum Ausgeben der Sprachansage.

Durch die erfindungsgemäße Ausgestaltung der erfindungsgemäßen Anordnung ist eine konstruktiv besonders einfache, zudem unmittelbar ansprechende und damit schnell arbeitende Anordnung insgesamt erreicht. Zugleich ist mit der erfindungsgemäßen Anordnung eine hohe Betriebssicherheit und Funktionszuverlässigkeit gewährleistet. Von ganz besonderer Bedeutung ist bei alledem, dass sämtliche Funktionen zum schnellen Erkennen von Ausfällen: Anfordern von Überprüfungen, Auswerten der Überprüfungen und Abgeben von Diagnosemeldungen in der Steuerungsvorrichtung, die vorzugsweise als sicherer Rechner ausgestaltet ist, realisiert und zusammengefasst sind. Damit lässt sich die Sicherheitsfunktion ausschließlich auf die Steuerungsvorrichtung reduzieren und aus dem analogen Schaltungsteil ausklammern. Nicht zuletzt hieraus resultierend lässt sich zugleich eine sehr kostengünstige Anordnung erhalten.

Schließlich liegt es noch im Rahmen der Erfindung entsprechend Anspruch 17, ein Verfahren bzw. eine Anordnung gemäß der Erfindung in einem Evakuierungssystem in einem Gebäude, einem Tunnel, auf einer Brücke oder in einem Fahrzeug, insbesondere Fahrzeug für den spurgebundenen Verkehr, vorzugsweise für den Schienen- und Bahnverkehr, ganz bevorzugt für Eisenbahnen, gummibereifte Metrobahnen, Einschienenbahnen oder Hänge-/ Schwebebahnen, und/oder in einem Personen- und/oder Fahrgastinformationssystem zu benutzen.

Weitere Vorteile, Merkmale und Einzelheiten der Erfindung ergeben sich aus der nachfolgenden Beschreibung bevorzugter Ausführungsformen und Beispiele der Erfindung sowie anhand der Zeichnungen. Hierbei zeigen:
- Fig. 1: eine schematische Darstellung einer Ausführungsform einer erfindungsgemäßen Anordnung in technischem Gesamtkontext,
- Fig. 2: eine schematische Darstellung einer Ausführungsform einer erfindungsgemäß ausgebildeten Anordnung zur Überprüfung eines Signalpfades zur Verarbeitung von Signalen, und
- Fig. 3: eine schematische Darstellung einer Ausführungsform einer erfindungsgemäß ausgebildeten Anordnung zur sicheren Steuerung und Ausgabe von wenigstens einer gespeicherten Sprachansage mittels einer nicht sicheren Datenverarbeitungsvorrichtung auf Anforderung.

Bei der nachfolgenden Beschreibung von verschiedenen Ausführungsformen der erfindungsgemäßen Anordnung 10 sind einander entsprechende, gleiche Bauteile jeweils mit identischen Bezugsziffern versehen.

Das/Die erfindungsgemäße/n Verfahren und/oder Anordnung/en 10 zur Überprüfung eines Signalpfades zur Verarbeitung von Signalen bzw. zur sicheren Steuerung und Ausgabe von wenigstens einer gespeicherten Sprachansage mittels einer nicht sicheren Datenverarbeitungsvorrichtung auf Anforderung ist/sind in einem Evakuierungssystem in einem Gebäude, in einem Tunnel, auf einer Brücke oder in einem Fahrzeug, insbesondere Fahrzeug für den spurgebundenen Verkehr, vorzugsweise für den Schienen- und Bahnverkehr, ganz bevorzugt für Eisenbahnen, gummibereifte Metrobahnen, Einschienenbahnen oder Hänge-/Schwebebahnen, und/oder in einem Personen- und/ oder Fahrgastinformationssystem vorgesehen.

Bei einer bevorzugten Ausführungsform, die in der Fig. 1 schematisch dargestellt ist, stellt eine Anordnung 10 nach der Erfindung beispielsweise einen Teil eines Fahrgastinformationssystems (FIS) dar und findet insbesondere zum Beispiel als Evakuierungssystem auf Schienenfahrzeugen Verwendung. Die Anordnung 10 ist dabei in der Lage, intern digital gespeicherte Sprachansagen oder externe Schallquellen auf Anforderung hin zu verstärken und auf einen Ausgangskanal mit zum Beispiel bis 100 V Amplitude auszugeben.

Die Anordnung 10 kann im technischen Gesamtkontext quasi einen Baustein zwischen einem Zugleitsystem 12 und einer Ausgabevorrichtung 14, beispielsweise einem Lautsprecher, in dem Schienenfahrzeug bilden. Zwischen der Anordnung 10 und dem Zugleitsystem 12 findet eine bidirektionale Kommunikation statt, wobei die Anordnung 10 von dem Zugleitsystem Steuersignale 16 empfängt und an das Zugleitsystem 12, vorzugsweise kontinuierlich und zyklisch, Diagnosemeldungen 18 aussendet. Zwischen der Anordnung 10 und der Ausgabevorrichtung 14 erfolgt dagegen eine unidirektionale Kommunikation, wobei die Anordnung 10 die Ausgabevorrichtung 14 über ein Steuersignal 20, zum Beispiel in Form eines verstärkten Audiosignals, ansteuert.

Anhand der Fig. 2 wird nachfolgend eine Ausführungsform eines erfindungsgemäßen Verfahrens zur Überprüfung eines Signalpfades 22 mit der dazugehörigen Anordnung 10 näher erläutert. Der Signalpfad 22 gibt dabei in bevorzugter Weise analoge Signale 24' aus, ohne dass dadurch unter Umständen auch eine wenigstens teilweise digitale Signalverarbeitung ausgeschlossen ist.

Zunächst umfasst das Verfahren einen in der Fig. 2 nicht näher dargestellten Schritt, um einen Code bzw. eine Codesequenz auf ein Signal 24 bzw. Nutzsignal, beispielsweise in Form einer hörbaren Ansage bzw. Sprachansage, aufzuprägen. Code bzw. Codesequenz und Signal 24 bzw. Nutzsignal sind miteinander untrennbar und damit unverlierbar verbunden. Der auf das Signal 24 oder auf die Sprachansage aufgeprägte Code bzw. die Codesequenz liegt vorteilhafterweise in modulierter Form vor. Bevorzugt befindet sich der Code bzw. die Codesequenz bei dem Verfahren bzw. der Anordnung 10 nach der Erfindung in einem nicht-hörbaren Bereich.

Wenigstens ein Signal 24 mit einem aufgeprägten Code oder aufgeprägter Codesequenz ist in einer Speichereinrichtung 26 oder einem Speicher hinterlegt bzw. abgelegt. Ohne weiteres ist es in diesem Zusammenhang möglich, zwei oder mehrere verschiedene Signale 24, denen dann zu deren Unterscheidung mehrere unterschiedliche Codes bzw. Codesequenzen aufgeprägt sind, vorzusehen und in der Speichereinrichtung 26 zu speichern. Jedes Signal 24 wird somit durch eine/n aufgeprägte/n einmalige/n, d.h. einzigartige/n bzw. nur einmal vorhandene/n, Code bzw. Codesequenz individualisiert und genau definiert. Es ist somit gewährleistet, dass jedem Signal 24 ein/e ganz bestimmte/r Code bzw. Codesequenz, der/die kein weiteres Mal existiert, zugeordnet ist.

Bei und/oder nach der Hinterlegung bzw. Ablage in der Speichereinrichtung 26 oder dem Speicher kann darüber hinaus eine Überprüfung der richtigen Zuordnung von Signal 24 bzw. Sprachansage 24 und aufgeprägtem Code im Zuge einer sicherheitstechnischen Validierung der abgespeicherten Datei/en mit Signal 24 bzw. Sprachansage 24 und aufgeprägtem Code erfolgen. Auf diese Weise lassen sich die Betriebssicherheit und -zuverlässigkeit noch zusätzlich verbessern. Die Validierung kann als Typprüfung (für eine Baureihe des Evakuierungssystems) oder als Stückprüfung im Zuge der Inbetriebnahme durch Funktionstest erfolgen. Eine Validierung als Typprüfung kann vor oder nach der Abspeicherung erfolgen. Eine Validierung durch Stückprüfung erfolgt nach der Abspeicherung des Signals mit aufgeprägtem Code.

Das wenigstens eine Signal 24 mit aufgeprägtem Code wird von der Speichereinrichtung 26 in einer Signalquelle 28, zum Beispiel einer Datei, bevorzugt einer Audiodatei, bereitgestellt.

Durch eine Steuerungsvorrichtung 30, die ganz bevorzugt als ein sicherer Rechner ausgebildet ist, wird die Signalquelle 28 auf Anforderung hin veranlasst, ein Signal 24 bzw. ein Nutzsignal, etwa eine Sprachansage, durch den Signalpfad 22 wiederzugeben.

Das Signal 24 mit aufgeprägtem Code wird nach bzw. auf Anforderung von der Signalquelle 28 einer Verarbeitungsvorrichtung 32 zugeführt. Gegebenenfalls können sich an die Verarbeitungsvorrichtung 32 eine oder mehrerer weitere Verarbeitungsvorrichtungen 32', an welche das Signal 24 übergeben wird, anschließen. In der/den (aufeinanderfolgenden) Verarbeitungsvorrichtung/en 32, 32' wird das Signal 24 mit aufgeprägtem Code verarbeitet bzw. aufbereitet. Wenn die Verarbeitungsvorrichtung 32 zum Beispiel als Verstärker ausgebildet ist, wird das Signal 24 verstärkt und als Signal 24' bereitgestellt.

Das so verarbeitete Signal 24' mit aufgeprägtem Code wird von der/den Verarbeitungsvorrichtung/en 32, 32' an eine Signalsenke 34 weitergeleitet und wiederum von der Signalsenke 34 an die Steuerungsvorrichtung 30 zurückgeführt. Dabei kann das Signal 24' am Ausgang der Signalquelle 36 zuvor noch über eine Filter- und/oder Demodulationsvorrichtung 36 geführt werden. Ohne im Einzelnen dargestellt zu sein ist es ebenso möglich die Filter- und/oder Demodulationsvorrichtung 36 dem Ausgang der Verarbeitungsvorrichtung 32, 32' bzw. des Verstärkers nachzuordnen.

Von der Filter- und/oder Demodulationsvorrichtung 36 kommend wird das Signal 24' anschließend von der Steuerungsvorrichtung 30 empfangen und erfasst. Das Signal 24' mit aufgeprägtem Code wird bevorzugt einer Signalauswertungseinrichtung 38 der Steuerungsvorrichtung 30 zugeführt. Die Signalauswertungseinrichtung 38 erfasst dabei zunächst den aufgeprägten Code des gerade erhaltenen Signals 24'.

In der Signalauswertungseinrichtung 38 der Steuerungsvorrichtung 30 wird der aufgeprägte Code des erfassten Signals 24' mit einem Code, welcher dem angeforderten Signal 24 zugeordnet und der Steuervorrichtung 30 bei Anforderung des Signals 24 zugeführt bzw. dieser bereitgestellt ist und/oder in der Steuerungsvorrichtung 30 bzw. der Signalauswertungseinrichtung 38 hinterlegt ist, verglichen und ausgewertet. In der Signalauswertungseinrichtung 38 findet mithin ein Vergleich zwischen dem Code des erhaltenen Signals 24' und dem abgespeicherten Erwartungswert bzw. Code des angeforderten Signals 24 statt.

Bei Übereinstimmung von aufgeprägtem Code des erfassten Signals 24' und in der Steuerungsvorrichtung 30 bereitgestelltem bzw. abgespeichertem Code, d.h. bei einem positiven Ergebnis des Vergleiches, wird von bestimmungsgemäßen Eigenschaften des Signalpfades 22 ausgegangen. Die Steuerungsvorrichtung 30 steuert daraufhin die Ausgabevorrichtung 14 an, so dass das Signal 24 bzw. Nutzsignal bzw. die Ansage bzw. Sprachansage über die Ausgabevorrichtung 14 freigeschaltet und ausgegeben werden kann.

Andernfalls, d.h. bei fehlender Übereinstimmung von aufgeprägtem Code des erfassten Signals 24' und in der Steuerungsvorrichtung 30 bereitgestelltem bzw. abgespeichertem Code, d.h. bei einem negativen Ergebnis des Vergleiches, wird von einer Störung bzw. einem störungsbedingten Zustand des Signalpfades 22, möglicherweise durch analoge Bauteile, etwa der Signalquelle 28, der Verarbeitungsvorrichtung/en 32, 32' etc., verursacht, ausgegangen. Die Steuerungsvorrichtung 30 steuert wiederum die Ausgabevorrichtung 14 an und blockiert unverzüglich die Ausgabe des Signals 24' bzw. Nutzsignals oder der Ansage bzw. Sprachansage.

Unabhängig von dem erhalten Ergebnis des Vergleiches fordert die Steuerungsvorrichtung 30 von der Signalquelle 28 gleichzeitig erneut ein Signal 24 mit aufgeprägtem Code an. Das erfindungsgemäße Verfahren zur Überprüfung des Signalpfades 22 wird wiederholt. Die Anforderung erfolgt zu Prüfzwecken zyklisch. Die Anforderung erfolgt bevorzugt auch permanent und/oder in Echtzeit.

Das erfindungsgemäße Verfahren, das in der Fig. 2 dargestellt ist, kann jederzeit und/oder unabhängig von der Ausführung der gesamten Systemfunktion angewendet werden, sofern das umgebende System die Abkopplung der Signalsenke 34 von der gesamten Anordnung 10 erlaubt. Wie die Fig. 2 zeigt, umfasst der Prüfumfang 40 den Signalpfad 22 zwischen der Speichereinrichtung 26 über die Signalquelle 28 und die Signalsenke 34 bis einschließlich zu der Filter- und/oder Demodulationsvorrichtung 36.

In der Fig. 3 ist eine Ausführungsform einer Anordnung 10 nach der Erfindung dargestellt, die für eine sichere Steuerung und Ausgabe von wenigstens einer gespeicherten Ansage bzw. Sprachansage 24 mittels einer Datenverarbeitungsvorrichtung 42 auf Anforderung vorgesehen ist. Das dazugehörige Verfahren und weitergehende Einzelheiten zur Ausgestaltung von Verfahren und/oder Anordnung 10, welche bei positiven und/oder negativen Ergebnis des Vergleiches erfindungsgemäß vorgeschlagen sind, sind näher erläutert.

Die Anordnung 10 umfasst die Datenverarbeitungsvorrichtung 42, die in der Regel als ein nicht sicherer Rechner ausgebildet ist. Der Datenverarbeitungsvorrichtung 42 ist die Speichereinrichtung 26 oder Speicher und ein Sprachsynthesizer 44 zugeordnet. Zweckmäßigerweise ist die Speichereinrichtung 26 in der Datenverarbeitungsvorrichtung 42 integriert.

In der Speichereinrichtung 26 ist wenigstens eine Datei, zum Beispiel eine Audiodatei, die wenigstens eine hörbare Ansage bzw. Sprachansage 24 oder Sprachansage umfasst, gespeichert. Auf die Ansage bzw. Sprachansage 24 ist ein bestimmter Code bzw. eine bestimmte Codesequenz aufgeprägt. Die Ansage bzw. Sprachansage 24 und der Code, wurden demnach im Zuge der Projektierung miteinander zu einer Datei vereint. Dadurch kann sichergestellt werden, dass mit dem Erkennen des Codes immer auch die Sprachansage ausgegeben wird. In aller Regel ist in der Speichereinrichtung 26 jedoch nicht nur eine Ansage bzw. Sprachansage 24, sondern eine Vielzahl von verschiedenen Ansagen bzw. Sprachansagen 24, denen dann zu deren Unterscheidung mehrere unterschiedliche Codes bzw. Codesequenzen aufgeprägt sind, abgelegt. Jede Sprachansage 24 wird somit durch eine/n aufgeprägte/n einmalige/n, d.h. einzigartige/n bzw. nur einmal vorhandene/n, Code bzw. Codesequenz individualisiert und genau definiert. Es ist somit gewährleistet, dass jeder Sprachansage 24 ein/e ganz bestimmte/r Code bzw. Codesequenz, der/die kein weiteres Mal existiert, zugeordnet ist. Der/Die aufgeprägte Code bzw. Codesequenz liegt bevorzugt in modulierter Form vor. Darüber hinaus ist der Code bzw. die Codesequenz zweckmäßigerweise nicht hörbar. Zur Unterscheidung verschiedener Sprachansagen 24 können insoweit mehrere Codes bzw. Codesequenzen benutzt werden. Bei jedem Vorgang einer zyklischer Prüfung lässt sich durch Auswertung des Codes bzw. der Codesequenz einerseits die Auswahl der richtigen Sprachansage 24 (bei mehren möglichen Sprachansagen 24) und - wenn der Code auswertbar war - andererseits mit hinreichender Wahrscheinlichkeit eine gute Ansagequalität prüfen. Damit können die sicherheitsrelevanten Funktionen der analogen Funktionsgruppen des Verstärkermoduls zyklisch überprüft werden.

Zur Überprüfung der richtigen Zuordnung von Signal 24 bzw. Sprachansage 24 und aufgeprägtem Code erfolgt eine sicherheitstechnische Validierung der abgespeicherten Datei/en mit Signal 24 bzw. Sprachansage 24 und aufgeprägtem Code. Die Validierung kann als Typprüfung (für eine Baureihe des Evakuierungssystems) oder als Stückprüfung im Rahmen der Inbetriebnahme jedes einzelnen Gerätes erfolgen. Eine Validierung als Typprüfung kann vor oder nach der Abspeicherung erfolgen. Eine Validierung durch Stückprüfung erfolgt nach der Abspeicherung des Signals mit aufgeprägtem Code.

Die sichere Steuerungsvorrichtung 30 steht mit der Datenverarbeitungsvorrichtung 42 in unidirektionaler Kommunikation. Die Steuerungsvorrichtung 30 fordert bei der Datenverarbeitungsvorrichtung 42 eine gespeicherte Sprachansage 24 mit aufgeprägtem Code an.

Aus der Speichereinrichtung 26 ruft die Datenverarbeitungsvorrichtung 42 eine entsprechende Datei ab und leitet diese Datei dem Sprachsynthesizer 44 zu. Der Sprachsynthesizer 44 erzeugt aus der gespeicherten Datei ein Signal 24 bzw. Nutzsignal bzw. eine Ansage bzw. Sprachansage mit aufgeprägtem Code bzw. aufgeprägter Codesequenz und gibt das Signal 24 mit aufgeprägtem Code an die Verarbeitungsvorrichtung 32, die beispielsweise als ein Verstärker ausgebildet ist, aus. Das Signal bzw. die Sprachansage 24 mit aufgeprägtem Code, das/die von dem Sprachsynthesizer 44 erzeugt wird, kann dabei in (teilweise) analoger Form und/oder in (teilweise) digitaler, dann zusätzlich bevorzugt modulierter, Form vorliegen.

Die Verarbeitungsvorrichtung 32 verarbeitet das Signal bzw. die Sprachansage 24 mit aufgeprägtem Code. Beispielsweise findet in der Verarbeitungsvorrichtung 32 eine Verstärkung dessen statt. Ebenso kann eine Wandlung dessen von (teilweise) digitaler Form in analoge Form erfolgen. Die Verarbeitungsvorrichtung 32 gibt das/die verarbeitete, beispielsweise verstärkte, Signal bzw. Nutzsignal bzw. Ansage bzw. Sprachansage 24' mit aufgeprägtem Code an die Filter- und/oder Demodulationsvorrichtung 36 ab, von welcher die gefilterte und/oder demodulierte Sprachansage 24' der sicheren Steuerungsvorrichtung 30 zugeleitet wird. Ein Kanal 45, über den die Verarbeitungsvorrichtung 32 mit der Ausgabevorrichtung 14 verbunden ist, ist dabei geschlossen.

Die von dem Verstärker 32 zugeführte Ansage 24 mit aufgeprägtem Code wird von der sicheren Steuerungsvorrichtung 30 empfangen und erfasst sowie intern an die Signalauswertungseinrichtung 38 weitergeleitet. In der Signalauswertungseinrichtung 38 der Steuerungsvorrichtung 30 wird sodann der aufgeprägte Code der erfassten Sprachansage 24' mit einem Code, welcher der angeforderten Sprachansage 24' zugeordnet und in der Signalauswertungseinrichtung 38 gespeichert ist, verglichen und ausgewertet.

Bei Übereinstimmung von aufgeprägtem Code und in der Steuerungsvorrichtung 30 bereitgestelltem bzw. abgespeichertem Code, d.h. bei einem positiven Ergebnis des Vergleiches, ist eine störungsfreie Funktionstätigkeit von Sprachsynthesizer 44 und Verarbeitungsvorrichtung 32 bzw. Verstärker 32 gegeben. Bei fehlender Übereinstimmung von aufgeprägtem Code und in der Steuerungsvorrichtung 30 bereitgestelltem bzw. abgespeichertem Code, d.h. bei einem negativen Ergebnis des Vergleiches, liegt eine fehlerhafte bzw. gestörte Funktionstätigkeit von Sprachsynthesizer 44 und Verarbeitungsvorrichtung 32 bzw. Verstärker 32 vor.

Entsprechend dem jeweiligen Ergebnis des Vergleiches wird von einer Diagnoseeinrichtung 46 der sicheren Steuerungsvorrichtung 30 eine Diagnosemeldung über den störungsfreien/störungshaften Zustand des Signals bzw. der Sprachansage 24' erzeugt und an eine separate Überwachungsvorrichtung 48 bzw. einen separaten Watchdog sowie ein Relais 50 bzw. Sicherheitsrelais ausgegeben.

In Antwort auf die Auswertung des Vergleiches zwischen den zwei Codes wird die Überwachungsvorrichtung 48 bzw. der Watchdog, die/der zur Überwachung der Funktion einer sicheren Steuerung und von Versorgungsspannungen vorgesehen ist, entweder bei positivem Ergebnis des Vergleiches zurückgesetzt oder deren/dessen Ansteuerung bei negativem Ergebnis des Vergleiches unterbrochen. Zugleich wird das Relais 50 durch gleichzeitige Ansteuerung durch die Diagnoseeinrichtung 46 der sicheren Steuerungsvorrichtung 30 und die Überwachungsvorrichtung 48 bei positivem Ergebnis des Vergleiches aktiviert und mit Strom versorgt oder bei negativem Ergebnis des Vergleiches deaktiviert. Nur bei angesteuertem und bestromten Relais 50 kann eine Sprachansage 24' über die Ausgabevorrichtung 14 erfolgen.

Die Anordnung 10 nach der Erfindung besitzt die wesentliche Funktion einer Ausgabe eines/einer gespeicherten Signals bzw. Sprachansage 24 auf Anforderung und wird zur Gewährleistung der Sicherheit somit insbesondere zyklisch und durch folgende (sicherheitsrelevante) Funktionen überwacht und überprüft:
Eine Aufgabenüberwachung zur Überwachung der Prozesse innerhalb der sicheren Steuerungsvorrichtung 30: Die Steuerungsvorrichtung 30 wird bevorzugt mit einem Betriebssystem auf Echtzeit-Basis betrieben, welches eine zyklische Überwachung von darin ausgeführten Prozessen (Aufgaben) hinsichtlich ihres Antwortverhaltens realisiert. Versagt ein Prozess, wird dieser neu gestartet. Bei weiterem Versagen bleibt die Ansteuerung der externen Überwachungsvorrichtung 48 oder Watchdogs aus.

Eine Gültigkeitsprüfung von eingelesenen digitalen Eingänge 52: Die digitalen Eingänge 52 werden zweifach eingelesen. Dauerhaft ungleiche Eingangszustände führen zum Ausbleiben einer Ansteuerung der externen Überwachungsvorrichtung 48 oder Watchdogs.

Zyklische Prüfung der Durchsagefunktion: Die Prüfung beruht auf einem/einer den Sprachansagen 24 überlagerten, nicht hörbaren, Code bzw. Codesequenz. Die unterschiedlichen Codes bzw. Codesequenzen werden den verschiedenen Sprachansagen 24 beim Datenbereitstellungsprozess untrennbar und damit unverlierbar aufgeprägt. Bei der Ausgabe einer Sprachansage 24 durch die nicht sichere Datenverarbeitungsvorrichtung 42 werden gleichzeitig Sprachansage 24 und Code bzw. Codesequenz auf gleichem Signalpfad 22 ausgegeben und durch die Ausgabevorrichtung 14 bzw. den Verstärker verstärkt. Die Ausgänge der Ausgabevorrichtung 14 werden durch eine Erfassungsfunktion zur sicheren Steuerungsvorrichtung 30 zurückgeführt. Diese vergleicht den erhaltenen Code bzw. die erhaltene Codesequenz mit dem/der erwarteten Code bzw. Codesequenz. Stimmen diese nicht überein, führt dies zum Ausbleiben der Ansteuerung der externen Überwachungsvorrichtung 48 bzw. Watchdogs.

Separate Überwachungsvorrichtung 48 bzw. separater Watchdog zur Überwachung der Funktion der sicheren Steuerungsvorrichtung 30 und der Vorsorgungsspannungen: Eine separate Überwachungsfunktion beinhaltet einen Watchdog und eine Spannungsüberwachung. Der Watchdog wird durch die sichere Steuerungsvorrichtung 30 regelmäßig zurückgesetzt, solange Übereinstimmung zwischen den miteinander von der sicheren Steuerungsvorrichtung 30 zu vergleichenden und auszuwertenden Codes bzw. Codesequenzen besteht. Von der sicheren Steuerungsvorrichtung 30 und der Überwachungsvorrichtung 48 wird zudem das Relais 50 gesteuert. Das Relais 50 ist nur angezogen, wenn sowohl die sichere Steuerungsvorrichtung 30 als auch die Überwachungsvorrichtung 48 das Relais 50 abschalten bzw. bestromen.

Aktive Ausgabe der Diagnosemeldung des fehlerfreien Zustandes und bei Funktionsversagen.

Durch die Anordnung 10 werden darüber hinaus die externen Relais K1 und K2 gesteuert. Das Relais K1 wird von der Diagnoseeinrichtung 46 und der Überwachungsvorrichtung 48 über das Relais 50 gesteuert und zeigt den Betriebs- bzw. Fehlerzustand der Anordnung 10 an. Von Relais K2 wird ein Kontakt zurückgelesen, um die Funktion des Relais prüfen zu können.

Weitere Schnittstellen der erfindungsgemäßen Anordnung 10, die in der Fig. 3 gezeigt ist, sind die digitalen Eingänge 52 zum Auslösen der Sprachansage 24, 24', digitale Ausgänge 54 zum Zuschalten der Ausgabevorrichtung/en 14 bzw. Lautsprecher und zur Diagnose, eine Datenschnittstelle Ethernet (nicht dargestellt) mit der Datenverarbeitungsvorrichtung 42, eine analoge Ausgangspannung (100 V), eine Versorgungsspannung 56 (24 V DC) und eine LED-Anzeigevorrichtung mit zur Anzeige des Betriebszustandes (ebenfalls nicht gezeigt).

Im Ergebnis zeichnen sich das Verfahren und die Anordnung 10 nach der Erfindung durch Realisierung der Sicherheit mittels einer "Fail-safety durch sicherheitsgerichtete Ausfallreaktion", die durch eine sicherheitsgerichtete Ausfallreaktion der Betrachtungseinheit einerseits und durch schnelles Erkennen von Ausfällen andererseits charakterisiert ist, aus.

Die Speichereinrichtung 26, die Steuervorrichtung 30 und die die Diagnoseeinrichtung 46 der Steuervorrichtung 30 sind als digitale Funktionsgruppen verwirklicht. Die Nachweise der spezifizierten Funktion und die sicherheitsgerichtete Ausfallreaktion für digitale Funktionsgruppen sind normativ geregelt. Unter Heranziehen von in den Normen beschriebenen Verfahren kann ein Nachweis für das geforderte Sicherheitsziel erbracht werden.

Für die analogen Funktionsgruppen, wie den Sprachsynthesizer 44 und die Verarbeitungsvorrichtung/en 32, 32' bzw. Verstärker, ist ebenfalls ein schnelles Erkennen einer Störung oder eines Ausfalls erforderlich. Das Sicherheitsziel wird erreicht, indem die analogen Funktionsgruppen zyklisch einer Funktionsprüfung durch Auslösen einer Sprachansage 24, 24' unterzogen werden. Dabei müssen die Lautsprecher 14 abgeschaltet sein. Das Ausgangssignal der Verarbeitungsvorrichtung 32, 32' bzw. des Verstärkers wird der Steuereinvorrichtung 30 in geeigneter Form zur Verfügung gestellt, um zwischen positivem und negativem Ergebnis einer Überprüfung zu unterscheiden.

Die Erfindung ist nicht auf die dargestellten Ausführungsformen beschränkt. Ohne im Einzelnen dargestellt zu sein, kann die Anordnung 10 nach der Erfindung in einem Evakuierungssystem beliebiger Art, Form und Umfangs Verwendung finden. Folglich kann die Anordnung 10 nach der Erfindung anstelle in einem Fahrzeug bzw. jeder beliebigen mobilen Zelle gleichermaßen in einem Gebäude, in einem Tunnel, auf einer Brücke oder einem dergleichen feststehenden Bauwerk zum Einsatz kommen, eine möglichst frühzeitige Gefahrenmeldung und Evakuierung zu ermöglichen. Die Anordnung 10 kann dann im technischen Gesamtkontext quasi einen Baustein zwischen einem Leitsystem 12 und der Ausgabevorrichtung 14, beispielsweise dem Lautsprecher, in dem Gebäude oder Tunnel bzw. auf der Brücke bilden. Zwischen der Anordnung 10 und dem Leitsystem 12 findet eine bidirektionale Kommunikation statt, wobei die Anordnung 10 von dem Leitsystem Steuersignale 16 empfängt und an das Leitsystem 12, vorzugsweise kontinuierlich und zyklisch, Diagnosemeldungen 18 aussendet.

## Patentansprüche

1. Verfahren zur Überprüfung eines Signalpfades (22) zur Verarbeitung von Signalen (24, 24'), umfassend folgende Schritte:
a) Aufprägen eines Codes auf ein Signal (24) und Abspeichern dessen in einer Datei,
b) Anfordern des Signals (24) mit aufgeprägtem Code von einer Signalquelle (28) durch eine sichere Steuerungsvorrichtung (30),
c) Verarbeiten des angeforderten Signals (24) mit aufgeprägtem Code durch eine Verarbeitungsvorrichtung (32, 32') und Weiterleiten des verarbeiteten Signals (24') mit aufgeprägtem Code an eine Signalsenke (34),
d) Zuführen des Signals (24') mit aufgeprägtem Code von der Signalsenke (34) an die sichere Steuerungsvorrichtung (30),
e) Empfangen und Erfassen des von der Signalsenke (34) zugeführten Signals (24') mit aufgeprägtem Code durch die sichere Steuerungsvorrichtung (30),
f) Vergleichen und Auswerten des aufgeprägten Codes des erfassten Signals (24') mit einem dem angeforderten Signal (24) zugeordneten, in der sicheren Steuerungsvorrichtung (30) bereitgestellten und/oder hinterlegten Code durch die sichere Steuerungsvorrichtung (30),
g) Erzeugen und Ausgeben einer Diagnosemeldung über den störungsfreien/störungshaften Zustand des Signals (24') durch die sichere Steuerungsvorrichtung (30) in Antwort auf die Auswertung des Vergleiches zwischen den zwei Codes,
h) Zurücksetzen oder Unterbrechen einer Überwachungsvorrichtung (48) zur Überwachung der Funktion von einer sicheren Steuerung und Versorgungsspannungen in Antwort auf die Auswertung des Vergleiches zwischen den zwei Codes, und
i) Ansteuern und Abschalten eines Relais (50) durch die sichere Steuerungsvorrichtung (30) und die Überwachungsvorrichtung (48) zur Aktivierung einer Ausgabevorrichtung (14) zum Ausgeben des Signals (24').

2. Verfahren zur sicheren Steuerung und Ausgabe von wenigstens einer Sprachansage (24, 24') mittels einer nicht sicheren Datenverarbeitungsvorrichtung (42) auf Anforderung, umfassend folgende Schritte:
a) Aufprägen eines Codes auf eine der wenigstens einen gespeicherten Sprachansage (24) und Abspeichern dessen in einer Speichereinrichtung (26),
b) Anfordern der gespeicherten Sprachansage (24) mit aufgeprägtem Code aus der Speichereinrichtung (26) durch eine sichere Steuerungsvorrichtung (30),
c) Ausgeben der gespeicherten Sprachansage (24) mit aufgeprägtem Code an einen Verstärker (32) und Verstärken der gespeicherten Sprachansage (24) mit aufgeprägtem Code durch den Verstärker (32),
d) Zuführen der verstärkten Sprachansage (24') mit aufgeprägtem Code von dem Verstärker (32) an die sichere Steuerungsvorrichtung (30),
e) Empfangen und Erfassen der von dem Verstärker (32) zugeführten Sprachansage (24') mit aufgeprägtem Code durch die sichere Steuerungsvorrichtung (30),
f) Vergleichen und Auswerten des aufgeprägten Codes der erfassten Sprachansage (24') mit einem der angeforderten Sprachansage (24) zugeordneten, in der sicheren Steuerungsvorrichtung (30) bereitgestellten und/oder hinterlegten Code durch die sichere Steuerungsvorrichtung (30),
g) Erzeugen und Ausgeben einer Diagnosemeldung über den störungsfreien/störungshaften Zustand der Sprachansage (24') durch die sichere Steuerungsvorrichtung (30) in Antwort auf die Auswertung des Vergleiches zwischen den zwei Codes,
h) Zurücksetzen oder Unterbrechen einer Überwachungsvorrichtung (48) zur Überwachung der Funktion von einer sicheren Steuerung und Versorgungsspannungen in Antwort auf die Auswertung des Vergleiches zwischen den zwei Codes, und
i) Ansteuern und Abschalten eines Relais (50) durch die sichere Steuerungsvorrichtung (30) und die Überwachungsvorrichtung (48) zur Aktivierung einer Ausgabevorrichtung (14) zum Ausgeben der Sprachansage (24').

3. Verfahren nach Anspruch 1 oder 2, **dadurch gekennzeichnet, dass** der Code auf das Signal (24) oder auf die Sprachansage (24) untrennbar aufgeprägt wird.

4. Verfahren nach einem der Ansprüche 1 bis 3, **dadurch gekennzeichnet, dass** der Code auf das Signal (24) oder auf die Sprachansage (24) in modulierter Form, insbesondere in einem nicht-hörbaren Bereich, aufgeprägt wird.

5. Verfahren nach einem der Ansprüche 1 bis 4, **dadurch gekennzeichnet, dass** wenigstens ein Signal (24) oder wenigstens eine Sprachansage (24) mit einem aufgeprägten Code in einer Speichereinrichtung (26) hinterlegt und/oder in einer Signalquelle (28) bereitgestellt wird, wobei jedes Signal (24) oder jede Sprachansage (24) durch einen aufgeprägten einmaligen Code gemäß Schritt a) individualisiert wird.

6. Verfahren nach einem der Ansprüche 1 bis 5, **dadurch gekennzeichnet, dass** die Datei/en mit dem Signal (24) oder der Sprachansage (24) und dem aufgeprägten Code, insbesondere sicherheitstechnisch, auf die richtige Zuordnung von Signal (24) oder Sprachansage (24) und aufgeprägtem Code validiert wird/werden.

7. Verfahren nach einem der Ansprüche 1 bis 6, **dadurch gekennzeichnet, dass** das Signal (24) mit aufgeprägtem Code von einer Signalquelle (28) oder die gespeicherte Sprachansage (24) mit aufgeprägtem Code aus einer Speichereinrichtung (26) durch eine sichere Steuerungsvorrichtung (30) gemäß Schritt b) zyklisch angefordert wird.

8. Verfahren nach einem der Ansprüche 1 bis 7, **dadurch gekennzeichnet, dass** das Signal (24, 24') mit aufgeprägtem Code von der Signalsenke (34) oder die verstärkte Sprachansage (24, 24') mit aufgeprägtem Code von dem Verstärker (32) gemäß Schritt d) der sicheren Steuerungsvorrichtung (30) über eine Filter- und/oder Demodulationsvorrichtung (36) zugeführt wird.

9. Verfahren nach einem der Ansprüche 1 bis 8, **dadurch gekennzeichnet, dass** das Signal (24, 24') mit aufgeprägtem Code von der Signalsenke (34) oder die verstärkte Sprachansage (24, 24') mit aufgeprägtem Code von dem Verstärker (32) gemäß Schritt d) einer Signalauswertungseinrichtung (38) der sicheren Steuerungsvorrichtung (30) zugeführt wird.

10. Verfahren nach einem der Ansprüche 1 bis 9, **dadurch gekennzeichnet, dass** das von der Signalquelle (28) zugeführte Signal (24') mit aufgeprägtem Code oder die von dem Verstärker (32) zugeführte Sprachansage (24') mit aufgeprägtem Code gemäß Schritt e) durch eine Signalauswertungseinrichtung (38) der sicheren Steuerungsvorrichtung (30) empfangen und erfasst wird.

11. Verfahren nach einem der Ansprüche 1 bis 10, **dadurch gekennzeichnet, dass** der aufgeprägte Code des erfassten Signals (24') oder der aufgeprägte Code der erfassten Sprachansage (24') gemäß Schritt f) mit einem dem angeforderten Signal (24) oder der angeforderten Sprachansage (24) zugeordneten, in einer Signalauswertungseinrichtung (38) der sicheren Steuerungsvorrichtung (30) bereitgestellten und/ oder hinterlegten Code durch eine Signalauswertungseinrichtung (38) der sicheren Steuerungsvorrichtung (30) verglichen und ausgewertet wird.

12. Verfahren nach einem der Ansprüche 1 bis 11, **dadurch gekennzeichnet, dass** die Diagnosemeldung über den störungsfreien/störungshaften Zustand des Signals (24') oder der Sprachansage (24') gemäß Schritt g) durch eine Diagnoseeinrichtung (46) der sicheren Steuerungsvorrichtung (30) in Antwort auf die Auswertung des Vergleiches zwischen den zwei Codes erzeugt und ausgegeben wird.

13. Verfahren nach einem der Ansprüche 1 bis 12, **dadurch gekennzeichnet, dass** das Relais (50) gemäß Schritt i) durch eine Diagnoseeinrichtung (48) der sicheren Steuerungsvorrichtung (30) und die Überwachungsvorrichtung (48) zur Aktivierung einer Ausgabevorrichtung (14) zum Ausgeben des Signals (24') oder der Sprachansage (24') angesteuert und mit Strom versorgt wird.

14. Verfahren nach einem der Ansprüche 1 bis 13, **dadurch gekennzeichnet, dass** das Relais (50) gemäß Schritt i) angezogen wird, wenn das Relais (50) durch die sichere Steuerungsvorrichtung (30) und die Überwachungsvorrichtung (48) gleichzeitig angesteuert und mit Strom versorgt wird.

15. Anordnung zur Überprüfung eines Signalpfades (22) zur Verarbeitung von Signalen (24, 24'), umfassend:
a) Eine Einrichtung zum Aufprägen eines Codes auf ein Signal (24) und Abspeichern dessen in einer Datei,
b) eine sichere Steuerungsvorrichtung (30) zum Anfordern des Signals (24) mit aufgeprägtem Code von einer Signalquelle (28),
c) eine Einrichtung (32, 32') zum Verarbeiten des angeforderten Signals (24) mit aufgeprägtem Code und Weiterleiten des verarbeiteten Signals (24') mit aufgeprägtem Code an eine Signalsenke (34),
d) eine Einrichtung zum Zuführen des Signals (24') mit aufgeprägtem Code von der Signalsenke (34) an die sichere Steuerungsvorrichtung (30),
e) eine Einrichtung zum Empfangen und Erfassen des von der Signalsenke (34) zugeführten Signals (24') mit aufgeprägtem Code durch die sichere Steuerungsvorrichtung (30),
f) eine Einrichtung (38) zum Vergleichen und Auswerten des aufgeprägten Codes des erfassten Signals (24') mit einem dem angeforderten Signal (24)zugeordneten, in der sicheren Steuerungsvorrichtung (30) bereitgestellten und/oder hinterlegten Code durch die sichere Steuerungsvorrichtung (30),
g) eine Einrichtung (46) zum Erzeugen und Ausgeben einer Diagnosemeldung über den störungsfreien/störungshaften Zustand des Signals (24') durch die sichere Steuerungsvorrichtung (30) in Antwort auf die Auswertung des Vergleiches zwischen den zwei Codes,
h) eine Einrichtung zum Zurücksetzen oder Unterbrechen einer Überwachungsvorrichtung (48) zur Überwachung der Funktion einer sicheren Steuerung und Verssorgungsspannungen in Antwort auf die Auswertung des Vergleiches zwischen den zwei Codes, und
i) eine Einrichtung zum Ansteuern und Abschalten eines Relais (50) durch die sichere Steuerungsvorrichtung (30) und die Überwachungsvorrichtung (48) zur Aktivierung einer Ausgabevorrichtung zum Ausgeben des Signals (24').

16. Anordnung zur sicheren Steuerung und Ausgabe von wenigstens einer Sprachansage (24, 24') mittels einer nicht sicheren Datenverarbeitungsvorrichtung auf Anforderung, umfassend:
a) Eine Einrichtung zum Aufprägen eines Codes auf eine der wenigstens einen Sprachansage (24) und Abspeichern dessen in einer Speichereinrichtung (26),
b) eine sichere Steuerungsvorrichtung (30) zum Anfordern der gespeicherten Sprachansage (24) mit aufgeprägtem Code aus der Speichereinrichtung (26),
c) eine Einrichtung (44) zum Ausgeben der gespeicherten Sprachansage (24) mit aufgeprägtem Code an einen Verstärker (32) und Verstärken der gespeicherten Sprachansage (24) mit aufgeprägtem Code durch den Verstärker (32),
d) eine Einrichtung zum Zuführen der verstärkten Sprachansage (24') mit aufgeprägtem Code von dem Verstärker (32) an die sichere Steuerungsvorrichtung (30),
e) eine Einrichtung zum Empfangen und Erfassen der von dem Verstärker (32) zugeführten Sprachansage (24') mit aufgeprägtem Code durch die sichere Steuerungsvorrichtung (30),
f) eine Einrichtung (38) zum Vergleichen und Auswerten des aufgeprägten Codes der erfassten Sprachansage (24') mit einem der angeforderten Sprachansage (24) zugeordneten, in der sicheren Steuerungsvorrichtung (30) bereitgestellten und/oder hinterlegten Code durch die sichere Steuerungsvorrichtung (30),
g) eine Einrichtung (44) zum Erzeugen und Ausgeben einer Diagnosemeldung über den störungsfreien/störungshaften Zustand der Sprachansage (24') durch die sichere Steuerungsvorrichtung (30) in Antwort auf die Auswertung des Vergleiches zwischen den zwei Codes,
h) eine Einrichtung zum Zurücksetzen oder Unterbrechen einer Überwachungsvorrichtung (48) zur Überwachung der Funktion von einer sicheren Steuerung und Versorgungsspannungen in Antwort auf die Auswertung des Vergleiches zwischen den zwei Codes, und
i) eine Einrichtung zum Ansteuern und Abschalten eines Relais (50) durch die sichere Steuerungsvorrichtung (30) und die Überwachungsvorrichtung (48) zur Aktivierung einer Ausgabevorrichtung (14) zum Ausgeben der Sprachansage (24').

17. Verwendung des Verfahrens und/oder der Anordnung nach einem der vorhergehenden Ansprüche in einem Evakuierungssystem in einem Gebäude, in einem Tunnel, auf einer Brücke oder in einem Fahrzeug, insbesondere Fahrzeug für den spurgebundenen Verkehr, vorzugsweise für den Schienen- und Bahnverkehr, ganz bevorzugt für Eisenbahnen, gummibereifte Metrobahnen, Einschienenbahnen oder Hänge-/Schwebebahnen, und/oder in einem Personen- und/oder Fahrgastinformationssystem.
